# EUROPÄISCHE PATENTSCHRIFT

(11) **EP 2 104 570 B1**
(45) Veröffentlichungstag und Bekanntmachung des Hinweises auf die Patenterteilung: **04.05.2016**
(21) Anmeldenummer: 07856193.3
(22) Anmeldetag: 20.11.2007
(51) Int. Cl.: B04B 1/20

(54) **ZENTRIFUGENSCHNECKE**
ENDLESS SCREW OF A CENTRIFUGE
VIS SANS FIN DE CENTRIFUGEUSE

(30) Priorität: 12.12.2006 DE 102006058431
(43) Veröffentlichungstag der Anmeldung: 30.09.2009
(73) Patentinhaber: Siebtechnik GMBH, 45478 Mülheim/Ruhr (DE)
(72) Erfinder: DIETSCHREIT, Horst, D 45479 Mülheim an der Ruhr (DE)
(74) Vertreter: Cohausz Hannig Borkowski Wißgott
(86) Internationale Anmeldenummer: PCT/EP2007/010014
(87) Internationale Veröffentlichungsnummer: WO 2008/071290

(56) Entgegenhaltungen:
- EP-A- 0 081 938
- WO-A-81/02853
- DE-A1- 3 140 364
- DE-A1- 3 527 548
- GB-A- 2 130 508
- GB-A- 2 150 063
- JP-A- 3 127 643

## Beschreibung

Die Erfindung betrifft eine Zentrifugenschnecke zum Austragen von Zentrifugengut aus einer Zentrifuge, wobei am äußeren Rand der Schnecke eine Reihe von Keramikplättchen nebeneinander befestigt sind.

Bei Zentrifugenschnecken ist der äußere Rand der Schneckenwände beim Fördern, als auch beim Abbremsen des Produktes besonders beansprucht. Um die Lebensdauer zu verlängern ist es aus der EP 0 081 938 B1 und der GB 2 130 508 A bekannt, am Schneckenrand Keramikplättchen nebeneinander anzuschrauben. Hierzu müssen am Schneckenrand in gleichen und genauen Abständen Bohrungen eingebracht werden, was in der erforderlichen Exaktheit zu einem erheblichen Aufwand führt. Ferner ist ein späteres Auswechseln der Keramikplättchen nur mit einem erheblichen Arbeitsaufwand durchführbar.

Aufgabe der Erfindung ist es, eine Zentrifugenschnecke der Eingangs genannten Art so zu verbessern, dass bei einfacher Herstellung und Befestigung ein sicherer Halt der Keramikplättchen auch bei hoher Beanspruchung gegeben ist.

Diese Aufgabe wird erfindungsgemäß dadurch gelöst,
- dass an den Keramikplättchen mindestens zwei angeformte Keramikvorsprünge vorstehen, die an einer oder beiden Seitenflächen des Schneckenrandes in Ausnehmungen einliegen, die entsprechend den Vorsprüngen geformt sind,
- dass an dem äußeren Rand der Schnecke Tragteile derart am Rand vorstehend angeschweißt sind, dass sie die Schneckenfläche über ihren Rand erweitern und Ausnehmungen für die Vorsprünge der Keramikplättchen bilden,
- dass die Keramikplättchen auf den Tragteilen aufgeklebt sind.

Alternativ wird vorgeschlagen,
- dass die Keramikplättchen mindestens zwei Ausnehmungen aufweisen, in denen an einer Seitenfläche des Schneckenrandes vorstehende, angeformte Vorsprünge einliegen, die entsprechend den Ausnehmungen geformt sind,
- dass an dem äußeren Rand der Schnecke Tragteile derart am Rand vorstehend angeschweißt sind, dass sie die Schneckenfläche über ihren Rand erweitern und Vorsprünge für die Ausnehmungen der Keramikplättchen bilden,
- dass die Keramikplättchen auf den Tragteilen aufgeklebt sind.

Durch solche Ausführungen erreicht die Befestigung der Keramikplättchen einen sicheren Formschluss, wobei Herstellung und Befestigung besonders einfach sind. Auch wird eine sichere Lagebestimmung der Plättchen ermöglicht. Auch sind ein sicherer Halt und hohe Standzeiten gegeben. Ferner sind solche Keramikplättchen einfacher herstellbar. und gegen starke Scherbeanspruchungen wird eine höhere Bruchfestigkeit erreicht.

Zudem gestaltet sich ein Auswechseln der Keramikplättchen als besonders einfach, da der Schneckenrand nur so weit erhitzt werden muss, dass der Kleber seine Klebkraft verliert und die Keramikplättchen abfallen.

Der Verschleiß wird noch wesentlich verringert und die Standzeit erhöht, wenn die Keramikplättchen an dem dem äußeren Schneckenrand abgewandten Ende eine vorspringende Fläche bilden, die die Schneckenfläche außen überdeckt, um die Schweißnaht zur Befestigung der Tragteile abdeckend zu schützen.

Ein geringerer Verschleiß der Tragteile wird erreicht, wenn die Seiten, bzw. Seitenränder der Tragteile, mit denen sie an benachbarten Tragteilen anliegen, schräg und/oder stufenförmig geformt sind, um formschlüssig und dicht aneinander zu liegen.

Ausführungsbeispiele der Erfindung sind in den Zeichnungen dargestellt und werden im Folgenden näher beschrieben. Es zeigen
- Figur 1 bis 6: perspektivisch dargestellte Ausschnitte des äußeren Randes einer Zentrifugenschnecke mit einseitig befestigten Keramikplättchen;
- Figur 7 und 8: perspektivische Darstellungen von zweiseitig befestigten Keramikplättchen am Zentrifugenrand;
- Figur 9: einen Schnitt durch den Zentrifugenrand;
- Figur 10: ein Keramikplättchen;
- Figur 11: ein am Schneckenrand befestigbares-Tragteil;
- Figur 12: Ansichten der Tragteile von zwei Seiten und in Draufsicht;
- Fig. 13 bis 18: entsprechen den Fig. 1 bis 5 mit dem Unterschied, dass die Tragteile Vorsprünge und die Keramikplättchen entsprechende Ausnehmungen aufweisen.

In der in den Figuren 1 bis 6 dargestellten Ausführung weist die Wendel einer Zentrifugenschnecke 1 einen äußeren Rand 2 auf, an dem nach außen ragende rechteckige insbesondere plättchenförmige Tragteile 3 vorzugsweise aus Feinguss befestigt insbesondere angeschweißt sind. Hierbei bestehen die Zentrifugenschnecke 1 bzw. deren Wendel vorzugsweise aus Stahl.

Die nach außen radial ragenden Tragteile 3 besitzen jeweils zwei Bohrungen als Ausnehmungen 4, die radial übereinander angeordnet sind. An den Tragteilen 3 sind längliche rechteckförmige Keramikplättchen 5 befestigt, die die Tragteile überdecken. An den Keramikplättchen 5 sind vorstehende stiftförmige Vorsprünge 6 radial übereinander angeordnet und angeformt, deren Größe und Abmessungen denen der Ausnehmungen 4 entsprechen, so dass die Keramikplättchen 5 seitlich an den Tragteilen 3 formschlüssig befestigbar sind.

Die Tragteile 3 bilden jeweils im Bereich ihres Fußes eine Stufe 3b, so dass der an dem äußeren Rand 2 befestigte Fuß 3a größere Dicke D besitzt, als die Dicke des daran anschließenden äußeren Bereichs des Tragteils 3. Diese Stufe 3b wird von einer Stufe 6a des Plättchens 5 überdeckt, wobei die Keramikplättchen anschließend an die Stufe 6a eine zur Schneckenachse hin ragende vorspringende Fläche 7 bilden, die so weit zur Achse hin ragt, dass die Schneckenfläche, bzw. die Wendelfläche und damit auch der äußere Rand 2 überragt wird, um diesen Bereich optimal gegen Verscheiß zu schützen.

Die die Plättchen 5 tragenden Tragteile 3 sind an ihren beiden Seiten, bzw. Seitenrändern 3c, mit denen sie an benachbarten Tragteilen 3 anliegen, schräg und/oder stufenförmig ausgeführt, so dass sie dort einander überlappen. Damit werden Spalte zwischen den Tragteilen und somit ein Verschleiß verhindert.

In den Ausführungsbeispielen haben die Vorsprünge 6 und die Ausnehmungen 4 einen runden Querschnitt und sind damit zylindrisch. Stattdessen können aber auch die Vorsprünge und die Ausnehmungen einen unrunden insbesondere rechteckförmigen oder quadratischen Querschnitt besitzen.

In allen Ausführungen entspricht die Breite der Keramikplättchen 5 der Breite der Tragteile 3, wobei auf jedem Tragteil ein Keramikplättchen liegt, wobei die Keramikplättchen 5 die Tragteile 3 nach außen hin nicht überragen, sondern mit diesen abschließen.

Das Ausführungsbeispiel nach den Figuren 7 bis 9 unterscheidet sich von den vorherigen dadurch, dass auf beiden Seiten der Tragteile 3 Keramikplättchen 5 befestigt sind, wobei die Tragteile 3 auf beiden Seiten jeweils zwei Ausnehmungen 4, insbesondere durchgehend zur beidseitigen Nutzung aufweisen.

In allen Ausführungen ist den Keramikplättchen 5 an den Tragteilen 3 ein zusätzlicher Halt dadurch gegeben, dass die Keramikplättchen auf den Tragteilen 3 aufgeklebt sind. Ferner können statt zwei Vorsprüngen 6 und zwei Ausnehmungen 4 auch drei oder mehr Vorsprünge und Ausnehmungen an den Plättchen und Tragteilen vorgesehen werden.

Ferner können in allen Ausführungsbeispielen die Vorsprünge an den Tragteilen 3 und die Ausnehmungen an den Keramikplättchen 5 vorgesehen sein. Dies ist in den Figuren 13 bis 18 dargestellt. Hier weisen die Tragteile 3 stiftförmige Vorsprünge 9 auf, die in entsprechend geformte Ausnehmungen 8 der Keramikplättchen 5 formschlüssig einliegen.

## Patentansprüche

1. Zentrifugenschnecke zum Austragen von Zentrifugengut aus einer Zentrifuge, wobei am äußeren Rand (2) der Schnecke (1) eine Reihe von Keramikplättchen (5) nebeneinander befestigt sind, **dadurch gekennzeichnet,**
- **dass** an den Keramikplättchen (5) mindestens zwei angeformte Keramikvorsprünge (6) vorstehen, die an einer oder beiden Seitenflächen des Schneckenrandes in Ausnehmungen (4) einliegen, die entsprechend den Vorsprüngen geformt sind,
- **dass** an dem äußeren Rand (2) der Schnecke (1) Tragteile (3) derart am Rand vorstehend angeschweißt sind, dass sie die Schneckenfläche über ihren Rand erweitern und Ausnehmungen (4) für die Vorsprünge der Keramikplättchen (5) bilden,
- **dass** die Keramikplättchen (5) auf den Tragteilen (3) aufgeklebt sind.

2. Zentrifugenschnecke nach Anspruch **1,dadurch gekennzeichnet, dass** die Keramikvorsprünge (6) Keramikstifte sind.

3. Zentrifugenschnecke zum Austragen von Zentrifugengut aus einer Zentrifuge, wobei am äußeren Rand (2) der Schnecke (1) eine Reihe von Keramikplättchen (5) nebeneinander befestigt sind, **dadurch gekennzeichnet,**
- **dass** die Keramikplättchen (5) mindestens zwei Ausnehmungen (8) aufweisen, in denen an einer Seitenfläche des Schneckenrandes vorstehende, angeformte Vorsprünge (9) einliegen, die entsprechend den Ausnehmungen (8) geformt sind,
- **dass** an dem äußeren Rand (2) der Schnecke (1) Tragteile (3) derart am Rand vorstehend angeschweißt sind, dass sie die Schneckenfläche über ihren Rand erweitern und Vorsprünge (9) für die Ausnehmungen (8) der Keramikplättchen (5) bilden,
- **dass** die Keramikplättchen (5) auf den Tragteilen (3) aufgeklebt sind.

4. Zentrifugenschnecke nach Anspruch 3, **dadurch gekennzeichnet, dass** die Vorsprünge (9) der Tragteile (3) Metallstifte sind.

5. Zentrifugenschnecke nach einem der vorherigen Ansprüche, **dadurch gekennzeichnet, dass** der oder die Vorsprünge (6, 9) einen runden oder unrunden insbesondere rechteckförmigen oder quadratischen Querschnitt aufweist/aufweisen.

6. Zentrifugenschnecke nach einem der vorherigen Ansprüche, **dadurch gekennzeichnet, dass** die Tragteile (3) Feingußteilchen sind.

7. Zentrifugenschnecke nach einem der vorherigen Ansprüche, **dadurch gekennzeichnet, dass** zu beiden Seiten der Tragteile (3) Keramikplättchen (5) befestigt sind.

8. Zentrifugenschnecke nach einem der vorhergehenden Ansprüche, **dadurch gekennzeichnet, dass** die Keramikplättchen (5) an dem dem äußeren Schneckenrand abgewandten Ende eine vorspringende Fläche (7) bilden, die die Schneckenfläche außen überdeckt.

9. Zentrifugenschnecke nach einem der vorherigen Ansprüche, **dadurch gekennzeichnet, dass** die Seitenränder (3c) der Tragteile (3), mit denen sie an benachbarten Tragteilen (3) anliegen, schräg und/oder stufenförmig geformt sind, um formschlüssig und dicht aneinander zu liegen.

## Claims

1. Endless screw of a centrifuge for discharging centrifuged material from a centrifuge, wherein a series of thin ceramic plates (5) are fastened next to one another on the outer edge (2) of the endless screw (1), **characterized**
- **in that** at least two integrally formed ceramic projections (6) protrude from the thin ceramic plates (5) and are located, on one or both side surfaces of the endless screw edge, in recesses (4) which are shaped in a manner corresponding to the projections,
- **in that** supporting parts (3) are welded on the outer edge (2) of the endless screw (1) protruding from the edge in such a manner that they expand the endless screw surface over the edge thereof and form recesses (4) for the projections of the thin ceramic plates (5),
- **in that** the thin ceramic plates (5) are adhesively bonded to the supporting parts (3).

2. Endless screw of a centrifuge according to Claim 1, **characterized in that** the ceramic projections (6) are ceramic pins.

3. Endless screw of a centrifuge for discharging centrifuged material from a centrifuge, wherein a series of thin ceramic plates (5) are fastened next to one another on the outer edge (2) of the endless screw (1), **characterized**
- **in that** the thin ceramic plates (5) have at least two recesses (8) in which are located integrally formed projections (9) which protrude from a side surface of the endless screw edge and are shaped in a manner corresponding to the recesses (8),
- **in that** supporting parts (3) are welded on the outer edge (2) of the endless screw (1) protruding from the edge in such a manner that they expand the endless screw surface over the edge thereof and form projections (9) for the recesses (8) of the thin ceramic plates (5),
- **in that** the thin ceramic plates (5) are adhesively bonded to the supporting parts (3).

4. Endless screw of a centrifuge according to Claim 3, **characterized in that** the projections (9) of the supporting parts (3) are metal pins.

5. Endless screw of a centrifuge according to one of the preceding claims, **characterized in that** the projection or the projections (6, 9) has/have a round or non-round, in particular rectangular or square cross section.

6. Endless screw of a centrifuge according to one of the preceding claims, **characterized in that** the supporting parts (3) are precision castings.

7. Endless screw of a centrifuge according to one of the preceding claims, **characterized in that** thin ceramic plates (5) are fastened on both sides of the supporting parts (3).

8. Endless screw of a centrifuge according to one of the preceding claims, **characterized in that**, at the end facing away from the outer endless screw edge, the thin ceramic plates (5) form a projecting surface (7) which covers the endless screw surface on the outside.

9. Endless screw of a centrifuge according to one of the preceding claims, **characterized in that** the side edges (3c) of the supporting parts (3), with which they are in contact with adjacent supporting parts (3), are shaped obliquely and/or in a step-shaped manner in order to be in contact with one another in a form-fitting and tight manner.

## Revendications

1. Vis sans fin de centrifugeuse pour l'extraction de matières centrifugées hors d'une centrifugeuse, dans laquelle une rangée de plaquettes céramiques (5) sont fixées l'une à côté de l'autre sur le bord extérieur (2) de la vis sans fin (1), **caractérisée en ce que**
- au moins deux protubérances céramiques façonnées (6) sont en saillie sur les plaquettes céramiques (5), lesquelles sont insérées sur une ou sur les deux face (s) latérale (s) du bord de la vis sans fin dans des évidements (4), qui présentent une forme correspondante aux protubérances,
- des pièces de support (3) sont soudées sur le bord extérieur (2) de la vis sans fin (1) en saillie sur le bord de telle manière qu'elles élargissent la surface de la vis sans fin au-delà de son bord et qu'elles forment des évidements (4) pour les protubérances des plaquettes céramiques (5),
- les plaquettes céramiques (5) sont collées sur les pièces de support (3).

2. Vis sans fin de centrifugeuse selon la revendication 1, **caractérisée en ce que** les protubérances céramiques (6) sont des tiges céramiques.

3. Vis sans fin de centrifugeuse pour l'extraction de matières centrifugées hors d'une centrifugeuse, dans laquelle une rangée de plaquettes céramiques (5) sont fixées l'une à côté de l'autre sur le bord extérieur (2) de la vis sans fin (1), **caractérisée en ce que**
- les plaquettes céramiques (5) présentent au moins deux évidements (8), dans lesquels sont insérées des protubérances façonnées (9), en saillie sur une face latérale du bord de la vis sans fin, qui présentent une forme correspondante aux évidements (8),
- des pièces de support (3) sont soudées sur le bord extérieur (2) de la vis sans fin (1) en saillie sur le bord de telle manière qu'elles élargissent la surface de la vis sans fin au-delà de son bord et qu'elles forment des protubérances (9) pour les évidements (8) des plaquettes céramiques (5),
- les plaquettes céramiques (5) sont collées sur les pièces de support (3).

4. Vis sans fin de centrifugeuse selon la revendication 3, **caractérisée en ce que** les protubérances (9) des pièces de support (3) sont des tiges métalliques.

5. Vis sans fin de centrifugeuse selon l'une quelconque des revendications précédentes, **caractérisée en ce que** la ou les protubérance (s) (6, 9) présente (nt) une section transversale ronde et/ou non ronde, en particulier rectangulaire ou carrée.

6. Vis sans fin de centrifugeuse selon l'une quelconque des revendications précédentes, **caractérisée en ce que** les pièces de support (3) sont des petites pièces obtenues par coulée de précision.

7. Vis sans fin de centrifugeuse selon l'une quelconque des revendications précédentes, **caractérisée en ce que** des plaquettes céramiques (5) sont fixées sur les deux côtés des pièces de support (3).

8. Vis sans fin de centrifugeuse selon l'une quelconque des revendications précédentes, **caractérisée en ce que** les plaquettes céramiques (5) forment sur l'extrémité située à l'opposé du bord extérieur de la vis sans fin une surface saillante (7), qui recouvre extérieurement la surface de la vis sans fin.

9. Vis sans fin de centrifugeuse selon l'une quelconque des revendications précédentes, **caractérisée en ce que** les bords extérieurs (3c) des pièces de support (3), avec lesquels elles s'appliquent sur des pièces de support voisines (3), sont de forme oblique ou étagée, afin de s'appliquer par emboîtement et ajustement l'une contre l'autre.
